# EUROPÄISCHE PATENTSCHRIFT

(11) **EP 0 754 642 B1**
(45) Veröffentlichungstag und Bekanntmachung des Hinweises auf die Patenterteilung: **18.10.2000**
(21) Anmeldenummer: 96108055.3
(22) Anmeldetag: 21.05.1996
(51) Int. Cl.: B65H 29/04, B65H 29/06, B65H 29/68

(54) **Verfahren und Vorrichtung zur Auslage bögenförmiger Produkte**
Method and device for delivering sheet-like products
Méthode et dispositif de sortie de produits en forme de feuille

(30) Priorität: 20.07.1995 US 504867
(43) Veröffentlichungstag der Anmeldung: 22.01.1997
(73) Patentinhaber: Heidelberger Druckmaschinen Aktiengesellschaft, 69115 Heidelberg (DE)
(72) Erfinder: Tassinari, Peter Roy, Kennebunkport, ME 04046 (US)
(74) Vertreter: Fey, Hans-Jürgen

(56) Entgegenhaltungen:
- EP-A- 0 242 702
- EP-A- 0 300 170
- EP-A- 0 399 188
- DE-A- 4 417 178
- US-A- 3 809 214
- US-A- 5 261 520

## Beschreibung

Die vorliegende Erfindung betrifft eine Vorrichtung zur Auslage bogenförmiger Produkte, welche aus einem Falzapparat, einer Schneideinrichtung o. ä. kommen.

US 4,886,260 offenbart ein Verfahren und eine Vorrichtung zum Aufnehmen gefalzter Druckexemplare aus einer Druckmaschine. Diese Vorrichtung umfaßt Greifer, die an einem unter einem Schaufelrad angeordneten Kettenmechanismus befestigt sind. Die Greifer erfassen die Hinterkanten der auf ein Abstreifrad auftreffenden Falzexemplare. Mittels eines angetriebenen umlaufenden Bandes, das die Hinterkanten der Druckprodukte kontaktiert, werden die Druckprodukte transportiert, bevor sie von den Greifern erfaßt werden.

US 4,565,363 zeigt eine Vorrichtung für die Beabstandung von auf einer Fördereinrichtung in einem Schuppenstrom transportierten bogenförmigen Papierprodukten voneinander. Mittels beweglicher Abstreifanschläge, die in den Bewegungspfad eines die Papierprodukte erfassenden Schaufelrades hineinbewegt und positioniert werden, kann offenbar der Schuppenstrom der Papierprodukte mit größerer Genauigkeit geformt werden. Die abgestreiften Produkte werden in einem Schuppenstrom auf einem Transportband abgelegt, wobei der regelmäßige Abstand zwischen den Produkten in dem kontinuierlichen Schuppenstrom von den unterschiedlichen spezifischen Papiergewichten und schwankenden hohen Geschwindigkeiten bestimmt wird, wie dies bei der Zeitungsproduktion zu erwarten ist.

US 4,487,408 zeigt eine Einheit zum Parallelisieren eines Stroms von Exemplaren in der Auslage einer Druckmaschine. Durch einen Mitnehmer, der sich mit höherer Geschwindigkeit als die Exemplare bewegt, werden die Exemplare gesteuert auf ein Auslegeband abgelegt. Die Mitnehmer kontaktieren die Hinterkanten der Signaturen, während das Auslegeband deren Vorderkanten kontaktiert.

EP 0 033 300 A2 offenbart eine Greifervorrichtung für ein Kettenauslagesystem in Rotationsdruckmaschinen. Mittels dieser Vorrichtung werden die Produkte aus Schaufelradtaschen ergriffen und auf einer Bandanordnung ausgelegt.

US 4,205,837 zeigt eine Vorrichtung, womit ein Strom sich überlappender Produkte gebildet wird. Zwischen zwei benachbarten Scheiben einer Schaufelradanordnung erstreckt sich eine Kette, woran sich eine Vielzahl voneinander beabstandete Greifelemente befinden. Jedes dieser Greifelemente ergreift ein jeweiliges Produkt und trägt es zu einer Transporteinrichtung, wo die Produkte überlappt angeordnet sind.

Die oben beschriebenen Vorrichtungen des Standes der Technik haben alle den Nachteil, daß sie sich nicht auf die für die Weiterverarbeitung von Falzexemplaren erforderliche nachfolgende Umlenkung, deren neuen Fördertakt und das Tempo beziehen. Zum Beispiel ist es generell notwendig, daß die Exemplare nach dem Falzen so umgelenkt werden, daß deren Rücken die Vorderkante bildet. Gleichermaßen ist es oft notwendig, die Falzexemplare in einem anderen Takt oder Tempo weiterzubefördern, z.B. den regelmäßigen Abstand zwischen den sich überlappenden Falzexemplaren zu ändern. Bei dieser Umlenkung, dem anderen Fördertakt oder Tempo der Falzexemplare entsteht bei den Systemen des Standes der Technik eine vorübergehende Unterbrechung in der Steuerung der ergriffenen Exemplare, wobei das Risiko der Fehlausrichtung des Falzexemplars erhöht ist.

Die oben beschriebenen Nachteile werden erfindungsgemäß durch eine Vorrichtung zur Auslagerung bogenförmiger Produkte mit den Merkmalen gemäß Anspruch 1, sowie durch ein Verfahren zur Auslage bogenförmiger Produkte mit den Merkmalen gemäß Anspruch 14 beseitigt.

Gemäß einem ersten Ausführungsbeispiel der vorliegenden Erfindung ist eine Vorrichtung zur Auslage bogenförmiger Produkte vorgesehen, die eine Verzögerungseinheit und einen Umlenkmechanismus umfaßt. Die Verzögerungseinheit nimmt Falzexemplare von einem stromaufwärtigen Teil eines Falzapparats oder einer ähnlichen Einrichtung, z.B. einem Hochgeschwindigkeitsband auf. Die Verzögerungseinheit umfaßt eine Vielzahl erster Greifer, wobei jeder dieser Greifer ein jeweiliges Falzexemplar in einem Exemplar-Ergreifungsbereich ergreift und das jeweilige Falzexemplar in einem ersten übergabebereich freigibt. Der Umlenkmechanismus empfängt die Falzexemplare von der Verzögerungseinheit. Der Umlenkmechanismus umfaßt eine Vielzahl zweiter Greifer, die jeweils ein Falzexemplar von der Verzögerungseinheit vor dem oder zu dem Zeitpunkt der Freigabe des Falzexemplars durch die Verzögerungseinheit ergreifen. Nach dem Ergreifen eines Falzexemplars durch einen zweiten Greifer lenkt dieser das Falzexemplar um, bevor es in einem zweiten Übergabebereich freigegeben wird.

Somit werden im Gegensatz zum Stand der Technik die Falzexemplare gemäß vorliegender Erfindung während ihrer Übergabe von der Verzögerungseinheit, ihrer Umlenkung und ihres Transport zu dem ersten Übergabebereich ohne Unterbrechung gesteuert.

Gemäß einem zweiten Ausführungsbeispiel der vorliegenden Erfindung umfaßt die Vorrichtung einen Transportmechanismus, welcher die Falzexemplare von dem Umlenkmechanismus aufnimmt. Der Transportmechanismus umfaßt eine Vielzahl dritter Greifer, die jeweils ein Falzexemplar von der Verzögerungseinheit vor dem oder zu dem Zeitpunkt der Freigabe des Falzexemplars durch den Umlenkmechanismus ergreifen. Auf diese Weise werden die Falzexemplare auch bei deren Übergabe von dem Umlenkmechanismus ohne Unterbrechung gesteuert. Ferner kann durch die Wahl eines regelmäßigen Abstandes zwischen den zweiten Greifern, der größer ist als der regelmäßige Abstand zwischen den dritten Greifern, das Tempo der Falzexemplare während der Übergabe von dem Umlenkmechanismus zu dem Transportmechanismus erhöht werden, ohne daß die Steuerung der Falzexemplare unterbrochen wird.

Gemäß einem dritten Ausführungsbeispiel der vorliegenden Erfindung ist der Umlenkmechanismus als eine erste umlaufende Fördereinrichtung konstruiert, die einem ersten Förderpfad folgt, wobei ein Teil des ersten Förderpfads im wesentlichen parallel zu dem ersten Übergabebereich verläuft. Die zweiten Greifer sind jeweils an der umlaufenden Fördereinrichtung angebracht. Das Ergreifen der Falzexemplare durch die zweiten Greifer kann gesteuert werden, indem ein erstes Auslöseorgan in dem ersten Übergabebereich und ein erstes Betätigungsorgan an jedem der zweiten Greifer vorgesehen sind. Wenn sich das erste Betätigungsorgan vorbei an dem ersten Auslöseorgan bewegt, kontaktiert und ergreift der zweite Greifer das Falzexemplar.

Gleichermaßen kann der Transportmechanismus als zweite, einem zweiten Förderpfad folgende umlaufende Fördereinrichtung ausgebildet sein, wobei ein Teil des zweiten Förderpfades im wesentlichen parallel zu dem ersten Förderpfad in dem zweiten übergabebereich verläuft. Die dritten Greifer sind jeweils an der zweiten umlaufenden Fördereinrichtung angebracht. Das Ergreifen der Falzexemplare durch die dritten Greifer kann gesteuert werden, indem ein zweites Betätigungsorgan an einer Seite eines jeden zweiten Greifers und ein drittes Betätigungsorgan an der angrenzenden Seite eines jeden dritten Greifers vorgesehen sind. Wenn einer der zweiten Greifer sich vorbei an einem der dritten Greifer in dem zweiten übergabebereich bewegt, werden das dritte und das vierte Betätigungsorgan niedergedrückt, wodurch bei dem dritten Greifer eine Greifbewegung und bei dem zweiten Greifer eine Freigabebewegung ausgelöst wird.

Gemäß einem weiteren Ausführungsbeispiel der vorliegenden Erfindung sind die zweiten Greifer an der ersten Fördereinrichtung über eine Drehachse angebracht, und die Falzexemplare werden durch Drehung des zweiten Greifers um seine Drehachse in eine mit-dem-Rücken-voran-Position umgelenkt. Die Drehung des zweiten Greifers kann aktiviert werden, indem ein zweites Auslöseorgan an einer Stelle auf dem ersten Förderpfad, wo eine Drehung erwünscht ist, vorgesehen ist, und indem ein fünftes Auslöseorgan an dem zweiten Greifer vorgesehen ist, so daß bei der Bewegung des zweiten Greifers über den zweiten Auslöser letzterer eine Drehung des zweiten Greifers um 90° in einer Ebene, die im wesentlichen parallel zu dem Pfad der ersten Fördereinrichtung liegt, bewirkt. Außerdem kann eine ortsfeste Führung entlang dem Teil des ersten Transportpfades, in welchem die Falzexemplare umgelenkt werden, vorgesehen sein. Diese ortsfeste Führung kann zur Stütze der Falzexemplare unter dem ersten Transportpfad angebracht sein und somit eine Beschädigung der Falzexemplare während der Umlenkung verhindern.

Gemäß einem letzten Ausführungsbeispiel der vorliegenden Erfindung umfaßt die Verzögerungseinheit eine Vielzahl von sich um eine jeweilige Drehachse bewegenden Dreharmen, wobei alle Drehachsen sich um eine einzige Mittenachse bewegen. Jeder der ersten Greifer ist auf einem jeweiligen Dreharm gelagert und bewegt sich entlang einem Verzögerungspfad. Der Exemplargreifbereich befindet sich an einer ersten Bogenlänge entlang dem Verzögerungspfad, und der erste Übergabebereich befindet sich an einer zweiten Bogenlänge entlang dem Verzögerungspfad. Das Ergreifen und Freigeben der Falzexemplare durch die ersten Greifer kann durch die Position der ersten Greifer relativ zu dem Pfad der Verzögerungseinheit gesteuert werden.

Wie oben erläutert, sieht die Vorrichtung gemäß vorliegender Erfindung eine ununterbrochene Steuerung des Falzexemplars während seines Transports von der Verzögerungseinheit durch den Umlenkmechanismus und den Transportmechanismus vor. Auf diese Weise wird eine Beschädigung der Hinterkante oder anderer Teile des Falzexemplars verhindert.

Ferner kann auf eine zusätzliche Arbeitsstation zur Umlenkung der Falzexemplare verzichtet werden, da die Umlenkung während des Transports in den Umlenkmechanismus stattfindet. Da außerdem die Umlenkung ohne Unterbrechung der Steuerung der Falzexemplare erzielt werden konnte, ist das Risiko der Fehlausrichtung der Falzexemplare, was den Systemen des Standes der Technik anhaftet, wesentlich vermindert.

Die vorliegende Erfindung wird in der folgenden Beschreibung bevorzugter Ausführungsbeispiele im Zusammenhang mit den beigefügten, nachstehend erklärten Zeichnungen näher erläutert.

Es zeigen:
- Fig. 1a: eine Seitenansicht einer Verzögerungseinheit und eines Umlenkmechanismus eines Transportsystems gemäß vorliegender Erfindung;
- Fig. 1b: eine Darstellung der Art und Weise, wie ein Exemplar von der Verzögerungseinheit zu dem Umlenkmechanismus übergeben wird;
- Fig. 1c: ein Auslöseorgan und ein Betätigungsorgan des Umlenkmechanismus der Fig. 1a und 1b;
- Fig. 2a: den Exemplar-Umlenkmechanismus und einen Weitertransportmechanismus des Transportsystems gemäß vorliegender Erfindung;
- Fig. 2b: eine Darstellung der Art und Weise, wie ein Exemplar durch den Umlenkmechanismus gedreht wird;
- Fig. 2c: ein Auslöseorgan und ein Betätigungsorgan des Umlenkmechanismus der Fig.2a und 2b;
- Fig. 3a: eine detaillierte Ansicht der Schnittlinie des Exemplar-Umlenkmechanismus und des Weitertransportmechanismus der Fig. 2;
- Fig. 3b: eine Darstellung der Art und Weise, wie ein Exemplar von dem Umlenkmechanismus zu dem Weitertransportmechanismus übergeben wird;
- Fig. 4: ein Transportsystem gemäß vorliegender Erfindung mit der Verzögerungseinheit der Fig. 1 und den Umlenk- und Transportmechanismen der Fig. 2 und 3.

Fig. 1a zeigt einen Falzapparat 100 mit einem Transportsystem gemäß einem Ausführungsbeispiel der vorliegenden Erfindung. Das Transportsystem umfaßt eine Verzögerungseinheit 6 und eine Fördereinrichtung 14 mit Umlenkgreifern.

Der Falzapparat 100 umfaßt einen Satz von Hochgeschwindigkeitsbändern 1, die von einer Vielzahl von Bandwalzen 3 geführt werden. Die Hochgeschwindigkeitsbänder 1 transportieren die Falzexemplare in einer Transportrichtung 100. Die Falzexemplare treten an einer ortsfesten Führung 2 aus den Hochgeschwindigkeitsbändern 1 aus. Die ortsfeste Führung 2 weist eine gebogene Oberfläche auf, worauf die Falzexemplare 5 entlang dem Außenumfang der Verzögerungseinheit 6 geführt werden. Die Verzögerungseinheit 6 nimmt die entlang der ortsfesten Führung 2 bewegten Falzexemplare 5 auf. Unter der Verzögerungseinheit 6 sind Bürstenführungen 4 vorgesehen, um zu verhindern, daß die Falzexemplare 5 sich krümmen, wenn sie durch die Verzögerungseinheit zu der Umlenk/Fördereinrichtung 14 transportiert werden.

Gemäß vorliegender Erfindung kann jede herkömmliche Verzögerungseinrichtung verwendet werden. Jedoch gemäß einem bevorzugten Ausführungsbeispiel der vorliegenden Erfindung umfaßt die Verzögerungseinheit 6 eine Vielzahl von Greiferköpfen 7, die an den jeweiligen Enden von Dreharmen 30 angebracht sind. Jeder Greiferkopf 7 weist ein um eine Drehachse 9 drehbares, fingerförmiges Element 8 auf. Mit der Drehachse 9 ist eine Betätigungsstange 10 verbunden, welche den Greiferkopf 7 um die Drehachse 9 bewegt. Die Betätigungsstange 10 ist auch mit einer eine Exzenterrolle 11 aufweisenden Hebelverbindung 13 gekoppelt. Bei der Bewegung des Greiferkopfes 7 um eine Mittenachse 40 der Verzögerungseinheit 6 kontaktieren die Exzenterrollen 11 eine exzentrisch angeordnete Steuerung 12. Wie der Fachmann erkennen kann, ist es möglich, die Winkelposition (relativ zur Mittenachse 40), in welcher die Greif- und Freigabebewegung des Greiferkopfes 7 stattfindet, durch entsprechende Ausgestaltung der Steuerung 12, der Exzenterrollen 11 und der Hebelverbindung 13 zu wählen.

Die in Fig. 1a gezeigte Verzögerungseinheit 6 ist im Detail offenbart in der anhängigen Patentanmeldung DE 44 17 178 A1.

Somit ist durch Drehung der Greiferköpfe 7 ein öffnen und Schließen der fingerförmigen Elemente 8 ermöglicht, so daß ein jeweiliges Falzexemplar 5 an der ortsfesten Führung 2 ergriffen wird und, nachdem es den Verzögerungsprozeß durchlaufen hat, in dem von einer Bogenlänge 50 bestimmten ersten übergabebereich freigegeben wird.

Die Falzexemplare 5 werden einzeln und nicht in überlappter Anordnung befördert, wenn sie in die Verzögerungseinheit 6 eintreten, und als Ergebnis der Verzögerung werden sie in überlappter, schuppenförmiger Anordnung freigegeben.

Die Umlenk/Fördereinrichtung 14, die mit der Verzögerungseinrichtung 6 in Kontakt ist, umfaßt auf einer Förderbahn 15 angebrachte drehbare Greifelemente 17. Die Förderbahn 15 läuft um die Verzögerungseinheit 6 entgegen dem Uhrzeigersinn. Die drehbaren Greifelemente 17 weisen eine jeweilige Drehachse 18 auf und sind ferner entlang der Förderbahn 15 so angeordnet, daß sich zwischen ihnen ein erster regelmäßiger Abstand 16 ergibt.

Bei der Bewegung der Förderbahn 15 um die Mittenachse 40 der Verzögerungseinheit 6 befindet sich die Förderbahn 15 weitgehend parallel zu dem Pfad, welchem die Greiferköpfe 7 entlang dem ersten, von der Bogenlänge 50 bestimmten Übergabebereich 500 folgen. Dies ermöglicht das Ergreifen der Falzexemplare 5 durch die drehbaren Greifelemente 17.

Während der Rotation der Verzögerungseinheit 6 werden die fingerförmigen Elemente 8 der Greiferköpfe 7 durch die Steuerung 12 betätigt, wobei die verzögerten Falzexemplare 5 von der Verzögerungseinheit 6 freigegeben werden, bevor diese aus der Bogenlänge 50 austreten. Jedoch ergreifen die drehbaren Greifelemente 17 den Rücken des Falzexemplars 5, während dieses sich durch die Bogenlänge 50 bewegt. Wie in Fig. 1b gezeigt, ergreift das Greiferelement 17 den Rücken 51 des Falzexemplars 5, während der Greiferkopf 7 noch die rechte Kante 52 des Falzexemplars 5 hält.

Somit wird das Falzexemplar von dem Greifer 7 der Verzögerungseinheit 6 an die drehbaren Greifelemente 17 des Umlenkmechanismus übergeben und dabei ununterbrochen gesteuert.

Fig. 2a zeigt eine Draufsicht der Umlenk/Fördereinrichtung 14 und eine Transporteinrichtung 22. Hier bewegen sich die Falzexemplare 5 in eine zweite ortsfeste Führung 19, nachdem sie von den Greifern 17 an ihrem Rücken ergriffen wurden. Wie oben mit Bezug auf Fig. 1a erwähnt, werden die Falzexemplare 5 beim Verlassen der Verzögerungseinheit 6 in schuppenförmiger Anordnung befördert. Entlang der Bogenlänge 50 werden die Falzexemplare 5 von den drehbaren Greifern 17, die einen ersten regelmäßigen Abstand 16 aufweisen, ergriffen.

Wie in Fig. 2a ersichtlich, befinden sich der Rücken 51 und eine Hinterkante 21 der Falzexemplare 5 im wesentlichen parallel zueinander. Die Umlenk/Fördereinrichtung 14 bewegt die Falzexemplare 5 entlang der Förderbahn 15. Die zweite ortsfeste Führung 19 ist unter der Förderbahn 15 angeordnet und und stützt die Falzexemplare 5 bei ihrem Transport entlang der Förderbahn 15. Wie in Fig. 2a gezeigt, werden die Falzexemplare 5 durch Drehung der drehbaren Greifelemente 17 ungefähr 90° um die Achse 18 umgelenkt, während sie sich über die zweite ortsfeste Führung 19 bewegen. Somit ist erzielt, daß die Falzexemplare 5 mit dem Rücken voran fortbewegt werden; d. h. daß der Falzexemplarrücken 51 so umgelenkt ist, daß dieser - in Transportrichtung gesehen - zur Falzexemplarvorderkante wird. Wie in Fig. 2a ersichtlich, nimmt die Breite der zweiten ortsfesten Führung 19 zu, und zwar an der Position entlang der Förderbahn 15, wo eine Drehung stattfindet. Auf diese Weise stützt die zweite Führung 19 die Falzexemplare 5 während des Drehprozesses, wodurch eine Beschädigung der Falzexemplare verhindert wird.

Wenn die Falzexemplare 5 die zweite ortsfeste Führung 19 verlassen, sind sie in eine Rücken-voran-Position umgelenkt, haben einen ersten regelmäßigen Abstand 16 und werden in geschuppter Anordnung befördert.

An die Umlenk/Fördereinrichtung 14 ist eine Transporteinrichtung 22 gekoppelt, die Transportgreifer 25 und eine Transportbahn 27 umfaßt. Die Transportgreifer 25 sind in einem zweiten regelmäßigen Abstand 23 angeordnet, der kleiner ist als der erste regelmäßige Abstand 16 der Umlenkgreifer 17 der Fördereinrichtung 14. Die Transportgreifer 25 sind auf der Transportbahn 27 angebracht und folgen dieser, welche sich mit einer Geschwindigkeit bewegt, die geringer als die Geschwindigkeit der Umlenkförderbahn 15 ist.

Fig. 3a zeigt eine vergrößerte Seitenansicht des zweiten Übergabebereichs, welcher sich zwischen der Umlenk/Fördereinrichtung 14 und der Transporteinrichtung 22 befindet. Die Umlenk/Fördereinrichtung 14 erstreckt sich kurvenförmig von unterhalb der Transporteinrichtung 22 nach oben und weist eine Vielzahl von sich drehenden Greifelementen 17 auf - wie oben im Zusammenhang mit den Fig. 1 und 2 beschrieben -, und jedes der Greifelemente 17 ergreift ein Falzexemplar 5 in dessen Rücken-voran-Position. Die Transporteinrichtung 22, (welche z. B. eine herkömmliche Fördereinrichtung für Einzelexemplare sein kann), erstreckt sich kurvenförmig von oben nach unten, und die Umlenk/Fördereinrichtung 14 verläuft in einem zweiten Übergabebereich 24 mit einer Länge 26 weitgehend parallel zur Transporteinrichtung 22.

Aufgrund des größeren ersten regelmäßigen Abstandes 16 der drehbaren Greifelemente 17 der Umlenk/Fördereinrichtung 14 und der höheren relativen Geschwindigkeit Umlenkförderbahn 15 überholen die drehbaren Greifelemente 17 die Transportgreifer 25.

Wenn das drehbare Greiferelement 17 das ergriffene Exemplar 5 vollständig in den sich langsamer bewegenden Transportgreifer 25 der Transporteinrichtung 22 bewegt hat, gibt das drehbare Greiferelement 17 das Exemplar 5 und somit dessen Steuerung frei. Kurz vorher oder gleichzeitig mit dieser Freigabe durch das drehbare Greiferelement 17 schließt sich der Transportgreifer 25 um das Exemplar 5 und übernimmt dessen Steuerung. Aufgrund ihrer höheren Geschwindigkeit bewegen sich die drehbaren Greifelemente 17 weg von den Exemplaren, schwingen nach oben, folgen ihrer Förderbahn 15 und vollenden ihren Bewegungskreis zurück zur Verzögerungseinheit 6.

Die Transporteinrichtung 22 befördert dann die Falzexemplare 5 in schuppenförmiger Anordnung mit einem zweiten regelmäßigen Abstand 23 und überträgt diese an Weiterverarbeitungs- und Fertigungseinrichtungen oder an verschiedene Exemplarfreigabestationen.

Fig. 4 zeigt eine Gesamtansicht des Transportsystems gemäß vorliegender Erfindung mit der Verzögerungseinheit 6, der Umlenk/Fördereinrichtung 14 und der Transporteinrichtung 22. Wie oben beschrieben, verlangsamt die Verzögerungseinheit 6 die Falzexemplare 5, so daß von einer aneinandergereihten Anordnung eine überlappte, schuppenförmige Anordnung entsteht. Die Umlenk/Fördereinrichtung 14 ergreift die Exemplare in einem ersten Übergabebereich 500 und befördert diese in der schuppenförmigen Anordnung mit einem ersten regelmäßigen Abstand 16 zu einem zweiten Übergabebereich 24 mit der Länge 26. In dem zweiten übergabebereich 24 werden die Falzexemplare 5 an die Transporteinrichtung 22 übergeben, die sich mit einer niedrigeren Geschwindigkeit als die Umlenk/Fördereinrichtung 14 bewegt, wobei die Falzexemplare 5 in einem zweiten regelmäßigen Abstand 23 angeordnet sind, welcher kleiner als der erste regelmäßige Abstand 16 in der Umlenk/Fördereinrichtung 14 ist.

Da die Umlenkung der ergriffenen Falzexemplare 5 während deren Beförderung durch Drehen der drehbaren Greifelemente 17 um ungefähr 90° stattfindet, werden die Falzexemplare während des gesamten Umlenkprozesses gesteuert. Der Wechsel der Falzexemplare 5 zur Transporteinrichtung 22 erfolgt über unterschiedliche Förderabstände 16, 23. Da die Freigabe der Falzexemplare 5 durch die Umlenk/Fördereinrichtung 14 erst aktiviert wird, nachdem die Exemplare von den Greifern 25 der Weitertransporteinrichtung 22 ergriffen wurden, wird die Steuerung der Exemplare 5 auch während deren Tempoumstellung aufrechterhalten.

Es folgt nun ein Beispiel der Art und Weise, wie die Greifer 17 die Falzexemplare 5 drehen und die Greifer 7, 17 und 25 die Falzexemplare 5 ergreifen und freigeben.

Wie in den Fig. 1a und 1b ersichtlich, ist ein erstes Auslöseorgan 300 entlang dem Pfad der Umlenkförderbahn 15 angebracht, und zwar innerhalb der Bogenlänge 50 des ersten übergabebereichs 500. Jeder drehbare Greifer 17 umfaßt ein erstes Betätigungsorgan 400 und ein zweites Betätigungselement 410. Wenn sich der Greifer 17 an dem ersten Auslöseorgan 300 vorbeibewegt, kontaktiert dieses das erste Betätigungsorgan 400, und letzteres veranlaßt den Greifer 17, das Falzexemplar 5 zu ergreifen. Als Beispiel mit Bezug auf Fig. 1c könnte das erste Auslöseorgan 300 als ein abgerundeter Block ausgebildet und entlang dem Pfad der Umlenkförderbahn 15 ortsfest angebracht sein, und das Betätigungsorgan 400 könnte als ein federbeaufschlagter Vorsprung ausgebildet sein. Die Greifbewegung des Greifers 17 kann z. B. durch einen Federmechanismus, einen pneumatischen Zylinder oder einen anderen, von dem ersten Betätigungsorgan 400 ausgelösten Mechanismus eingeleitet werden. Am Ende der Bogenlänge 50 heben sich die Greifer 7 von der Verzögerungseinheit 6 ab und übergeben somit die Steuerung der Falzexemplare an die Umlenk/Fördereinrichtung 14, wobei die Falzexemplare 5 von den Greifern 17 an ihrem Rücken 51 ergriffen werden.

Wie in den Fig. 2a und 2b dargestellt, bewegen sich die Falzexemplare 5, welche von den drehbaren Greifern 17 erfaßt sind, entlang der Umlenk/Förderbahn 15 zu der zweiten ortsfesten Führung 19. Ein zweites Auslöseorgan 310 ist entlang dem Pfad der Umlenk/Förderbahn 15 ortsfest angebracht. Wenn der Greifer 17 sich an dem zweiten Auslöseorgan 310 vorbeibewegt, kontaktiert dieses das zweite Betätigungsorgan 410 und letzteres veranlaßt den Greifer 17, sich 90° entgegen dem Uhrzeigersinn zu drehen, wie in Fig. 2b gezeigt.

Als ein Beispiel mit Bezug auf Fig. 2c könnte das zweite Auslöseorgan 310 als ein abgerundeter Block ausgebildet und entlang dem Pfad der Umlenk/Förderbahn 15 ortsfest angebracht sein, und das zweite Betätigungsorgan 410 könnte als ein federbeaufschlagter Vorsprung ausgebildet sein. Die Drehbewegung des Greifers 17 um die Achse 18, (was zur Unterscheidung von den Betätigungsorganen 400, 410 als ein Dreieck dargestellt ist), kann z. B. durch eine Feder, einen pneumatischen Zylinder oder eine andere geeignete, von dem zweiten Betätigungbsorgan 410 ausgelöste Vorrichtung gesteuert werden. Mit der vollendeten Drehung des drehbaren Greifers 17 ist das Falzexemplar 5 in eine Rücken-voran-Position umgelenkt worden.

Wie in Fig. 3a dargestellt, werden die Falzexemplare 5 von Greifern 25 einer Transporteinrichtung 27 ergriffen, wenn diese den übergabebereich 24 erreicht haben. Da jedoch die Umlenk/Fördereinrichtung 14 sich mit größerer Geschwindigkeit bewegt, wie oben erwähnt, und deren Greifer einen größeren regelmäßigen Abstand aufweisen als bei der Transporteinrichtung 25, überholt ein Greifer 17 einen Greifer 25 innerhalb der Länge 26 des zweiten Übergabebereichs 24. An dem Punkt, wo ein Greifer 17 und ein Greifer 25 sich parallel zueinander befinden, ergreift der Greifer 25 das Falzexemplar 5. Einen Moment später, jedoch jedenfalls innerhalb des Übergabebereichs 26, gibt der Greifer 17 das Falzexemplar 5 frei.

Als ein Beispiel bezüglich der Fig. 3b ist ein drittes Betätigungsorgan 420 an dem drehbaren Greifer 17 und ein viertes Betätigungsorgan 430 an dem Greifer 25 angebracht. Wenn das dritte Betätigungsorgan 420 das vierte Betätigungsorgan 430 kontaktiert, wobei beide niedergedrückt werden, ergreift der Greifer 25 das Falzexemplar 5. Einen Moment später, jedoch bevor das Betätigungsorgan 420 sich aus dem Kontakt mit dem Betätigungsorgan 430 bewegt, gibt der Greifer 17 das Falzexemplar 5 frei. Da nun die Umlenk/Fördereinrichtung 14 sich schneller als die Transporteinrichtung 27 bewegt, zieht sich der Greifer 17 von dem Falzexemplar zurück und bewegt sich nach dem Verlassen des zweiten übergabebereichs 24 aus dem Pfad des Falzexemplars 5 heraus. Somit hat sich der regelmäßige Abstand zwischen den überlappten Falzexemplaren 5 verringert, während diese ununterbrochen gesteuert wurden.

### BEZUGSZEICHENLISTE

- 1: Hochgeschwindigkeitsbänder
- 2: Führung
- 4: Bürstenführungen
- 5: Falzexemplare
- 6: Verzögerungseinheit
- 7: Greiferköpfe, Greifer
- 8: fingerförmige Elemente
- 9: Drehachse
- 10: Betätigungsstange
- 11: Exzenterrolle
- 12: Steuerung
- 13: Hebelverbindung
- 14: Umlenk/Fördereinrichtung
- 15: Förderbahn
- 16: erster regelmäßiger Abstand
- 17: Greifelemente, Greifer
- 18: Drehachse der Greifelemente 17
- 19: Führung
- 21: Hinterkante der Falzexemplare
- 22: Transporteinrichtung
- 23: zweiter regelmäßiger Abstand
- 24: zweiter Übergabebereich
- 25: Greifer der Transporteinrichtung 22
- 26: Länge des zweiten Übergabebereichs 24
- 27: Transportbahn
- 30: Dreharme
- 40: Mittenachse
- 50: Bogenlänge des ersten Übergabebereichs
- 51: Rücken des Falzexemplars
- 52: rechte Kante des Falzexemplars
- 100: Falzapparat, Transportrichtung
- 300: erstes Auslöseorgan
- 310: zweites Auslöseorgan
- 400: erstes Betätigungsorgan
- 410: zweites Betätigungsorgan
- 420: drittes Betätigungsorgan
- 430: viertes Betätigungsorgan
- 500: erster Übergabebereich

## Patentansprüche

1. Vorrichtung zur Auslage bogenförmiger Produkte mit einer Verzögerungseinheit (6) zur Aufnahme von Falzexemplaren (5), wobei die Verzögerungseinheit (6) eine Vielzahl erster Greifer (7) umfaßt und jede dieser Greifer so ausgeführt ist, daß er ein Falzexemplar (5) in einem Exemplarergreifungsbereich ergreifen und dieses in einem ersten Übergabebereich (500) freigeben kann,
**dadurch gekennzeichnet**,
daß die Vorrichtung weiterhin eine Umlenk/Fördereinrichtung (14) zur Aufnahme von Falzexemplaren (5) von der Verzögerungseinheit (6) aufweist, wobei die Umlenk/Fördereinrichtung (14) eine Vielzahl zweiter drehbarer Greifer (17) umfaßt und jeder der zweiten Greifer (17) ein jeweiliges Falzexemplar (5) von der Verzögerungseinheit vor dem oder zu dem Zeitpunkt der Freigabe des Falzproduktes durch die Verzögerungseinheit ergreifen, anschließend umlenken und es in einem zweiten Übergabebereich (24) freigeben kann.

2. Vorrichtung gemäß Anspruch 1,
**dadurch gekennzeichnet,**
daß die Umlenk/Fördereinrichtung (14) ferner eine erste umlaufende Förderbahn (15) umfaßt, die zweiten Greifer (17) auf der umlaufenden Förderbahn (15) angebracht sind und ein erster Teil der ersten Förderbahn (15) sich weitgehend parallel zu dem ersten Übergangsbereich (500) erstreckt.

3. Vorrichtung gemäß Anspruch 2,
**dadurch gekennzeichnet**,
daß ein erstes Auslöseorgan (300) entlang dem Pfad der Umlenk/Fördereinrichtung (14) vorgesehen ist und jede der Vielzahl der zweiten Greifer (17) ein ersters Betätigungsorgan (400) aufweist, das beim Passieren des ersten Auslöseorgans (300) von diesem aktiviert wird, wobei der jeweilige zweite Greifer (17) per Aktivierung seines jeweiligen ersten Betätigungsorgans (400) sich um seine jeweilige Achse dreht.

4. Vorrichtung gemäß Anspruch 2 oder 3,
**dadurch gekennzeichnet**,
daß weiterhin ein zweites Auslöseorgan (310), das auf der ersten Förderbahn (15) in den ersten Übergabebereich (500) ortsfest angebracht ist, vorgesehen ist und jeder der Vielzahl von zweiten Greifern (17) ein zweites Betätigungsorgan (410) umfaßt, welches beim Passieren des zweiten Auslöseorgans (310) aktiviert wird, wobei der jeweilige zweite Greifer (17) bei Aktivierung seines jeweiligen zweiten Betätigungsorgans (410) eine Greiferbewegung ausführt.

5. Vorrichtung nach einem der Ansprüche 1 bis 4,
**dadurch gekennzeichnet**,
daß weiterhin zur Aufnahme von Falzexemplaren (5) von der Umlenk/Fördereinrichtung (14) eine Transporteinrichtung (22) vorgesehen ist, welche die von der Umlenk/Fördereinrichtung (14) Kommenden Examplare in dem zweiten Übergabebereich (24) ergreift.

6. Vorrichtung nach Anspruch 5
**dadurch gekennzeichnet**,
daß die Transporteinrichtung (22) eine Vielzahl von dritten Greifern (25) umfaßt und jeder der dritten Greifer (25) so ausgeführt ist, daß er ein jeweiliges Falzexemplar von der Umlenk/Fördereinrichtung (14) im gleichen Moment ergreifen kann, in welchem das jeweilige Falzexemplar (5) von der Umlenk/Fördereinrichtung (14) freigegeben wird.

7. Vorrichtung nach Anspruch 5
**dadurch gekennzeichnet,**
daß die Transporteinrichtung (22) eine Vielzahl von dritten Greifern (25) umfaßt und jeder der dritten Greifer (25) so ausgeführt ist, daß er ein jeweiliges Falzexemplar (5) von der Umlenk/Fordereinrichtung (14) vor dessen Freigabe durch die Umlenk/Fördereinrichtung (14) von dieser ergreifen kann.

8. Vorrichtung gemäß Anspruch 5,
**dadurch gekennzeichnet**,
daß die Transporteinrichtung (22) eine zweite umlaufende Transportbahn (27) umfaßt, die dritten Greifer (25) auf der zweiten umlaufenden Transportbahn (27) angebracht sind und ein Teil der zweiten Transportbahn (27) sich in dem zweiten Übergangsbereich (24) weitgehend parallel zur ersten Förderbahn (15) erstreckt.

9. Vorrichtung gemäß einem der Ansprüche 2 bis 8, welche ferner eine unter der ersten umlaufenden Förderbahn (15) ortsfest angebrachte Führung (2) umfaßt, welche die Falzexemplare (5) stützt, während diese durch die Umlenk/Fördereinrichtung (14) transportiert werden.

10. Vorrichtung gemäß Ansprüchen 1 bis 9,
**dadurch gekennzeichnet**,
daß die drehbaren Greiferelemente (17) auf einer Förderbahn (15) in einem ersten regelmäßigen Abstand (16) voneinander angeordnet sind.

11. Vorrichtung gemäß einem der Ansprüche 1 bis 10,
**dadurch gekennzeichnet**,
daß die Exemplare von der Umlenk/Fördereinrichtung (14) in eine rückenvoran Position gedreht werden.

12. Vorrichtung gemäß einem der Ansprüche 5 bis 11,
**dadurch gekennzeichnet**,
daß sich die dritten Greifer (25) in einem zweiten regelmäßigen Abstand (23) voneinander befinden.

13. Vorrichtung gemäß Anspruch 12,
**dadurch gekennzeichnet**,
daß der erste regelmäßige Abstand (16) von dem zweiten regelmäßigen Abstand (23) einen Unterschied aufweist und sich die Exemplare in Folge des Unterschiedes von der Umlenk/Fördereinrichtung (14) in die Greifer (25) der Transporteinrichtung (22) bewegen.

14. Verfahren zur Auslage bogenförmiger Produkte, wobei die Produkte in einer Verzögerungseinheit (6) verzögert werden und die Verzögerungseinheit eine Vielzahl erster Greifer (7) umfaßt, wobei jedes einzelne Produkt in jeweils einem Greifer erfaßt und durch die Bewegung des Greifers verzögert und in einen ersten Übergabebereich (500) geführt wird,
**dadurch gekennzeichnet**,
daß eine Umlenk/Fördereinrichtung (14) zur Aufnahme der bogenförmigen Produkte von der Verzögerungseinheit (6) vorgesehen ist, die ine Vielzahl zweiter drehbarer Greifer (17) umfaßt,
daß jedes einzelne Produkt durch jeweils einen zweiten Greifer (17) im Übergabebereich (500) vor dem oder zu dem Zeitpunkt der Freigabe des Produkts von dem ersten Greifer (7) ergriffen und somit von dem ersten Greifer an den zweiten Greifer im Übergabebereich übergeben, anschließend durch Rotation des zweiten Greifers (17) umgelenkt und dann in einem zweiten Übergabebereich (24) freigegeben wird.

15. Verfahren nach Anspruch 14,
**dadurch gekennzeichnet**,
daß jeder der Vielzahl der zweiten Greifer (17) ein erstes Betätigungsorgan (400) aufweist und entlang des Pfades der Umlenk/Fördereinrichtung (15) ein erstes Auslöseorgan (300) vorgesehen ist und das erste Betätigungsorgan (400) beim Passieren des ersten Auslöseorgans (300) aktiviert wird, wobei der entsprechende zweite Greifer (17) sich um seine Achse zu drehen beginnt.

16. Verfahren nach einem der Ansprüche 14 oder 15,
**dadurch gekennzeichnet**,
daß ein zweites Auslöseorgan (310) auf der ersten Förderbahn (15) in dem ersten Übergabebereich (500) ortsfest angebracht ist und jede der Vielzahl der zweiten Greifer (17) ein zweites Betätigungsorgan (410) aufweist und die zweiten Greifer beim Passieren des zweiten Auslöseorgans (310) das zweite Betätigungsorgan (410) aktivieren, so daß der Greifer eine Greiferbewegung ausführt.

## Claims

1. Device for delivering sheet-like products having a deceleration unit (6) for receiving folded products (5), the deceleration unit (6) comprising a plurality of first grippers (7) for gripping a folded product (5) in a product gripping area and releasing it in a first transfer area (500),
**characterized in**
that the device further comprises a re-orientation/conveying device (14) for receiving folded products (5) from the deceleration unit (6), the re-orientation/ conveying device (14) comprising a plurality of rotatable second grippers (17) for gripping a respective folded product (5) from the deceleration unit before or immediately when the folded product is released by the deceleration unit, for reorienting the folded product and for releasing it in a second transfer area (24).

2. Device according to Claim 1,
**characterized in**
that the re-orientation/conveying device (14) further comprises a first revolving conveying track (15), that the second grippers (17) are arranged on the revolving conveying track (15) and that a first portion of the first conveying track (15) is substantially parallel to the first transfer area (500).

3. Device according to Claim 2,
**characterized in**
that a first triggering member (300) is provided along the path of the reorientation/conveying device (14) and that each of the plurality of second grippers (17) comprises a first actuating member(400) which is activated when it passes the first triggering member (300), causing the respective second gripper (17) to rotate about its respective axis by activating its respective first actuating member (400).

4. Device according to one of Claims 2 or 3,
**characterized in**
that a second triggering member (310) is provided in a stationary position in the first transfer area (500) on the first conveying track (15), and that each of the plurality of second grippers (17) comprises a second actuating member (410) which is activated when it passes the second triggering member (310), the respective second gripper (17) performing a gripper movement when its respective second actuating member (410) is activated.

5. Device according to one of Claims 1 to 4,
**characterized in**
that for receiving folded products (5) from the re-orientation/conveying device (14) a transport device (2) is provided, which grips the products coming from the re-orientation/conveying device (14) in the second transfer area (24).

6. Device according to Claim 5,
**characterized in**
that the transport device (22) comprises a plurality of third grippers (25) and that each of the third grippers (25) is constructed so as to be able to grip a respective folded product from the re-orientation/conveying device (14) in the moment in which the respective folded product (5) is released by the re-orientation/conveying device (14).

7. Device according to Claim 5,
**characterized in**
that the transport device (22) comprises a plurality of third grippers (25) and that each of the third grippers (25) is constructed so as to be able to grip a respective folded product (5) from the re-orientation/conveying device (14) before it is released by the re-orientation/conveying device (14).

8. Device according to Claim 5,
**characterized in**
that the transport device (22) comprises a second revolving transport path (27), that the third grippers (25) are arranged on the second revolving transport path (27) and that a portion of the second transport path (27) is parallel to the first conveying track (15) in the second transfer area.

9. Device according to one of Claims 2 to 8, which
further comprises a stationary guide (2) arranged below the first revolving conveying track (15), the stationary guide (2) supporting the folded products (5) while they are transported by the re-orientation/conveying device (14).

10. Device according to Claims 1 to 9,
**characterized in**
that the rotatable gripper elements (17) are arranged on a conveying track (15) at a first uniform pitch (16) between each other.

11. Device according to one of Claims 1 to 10,
**characterized in**
that the products are brought into a spine-leading position by the reorientation/conveying device (14).

12. Device according to one of Claims 5 to 11,
**characterized in**
that the third grippers (25) are arranged at a second uniform pitch (23) between each other.

13. Device according to Claim 12,
**characterized in**
that the first uniform pitch (16) differs from the second uniform pitch (23) and that the products move from the re-orientation/conveying device (14) into the grippers (25) of the transport device (22) as a result of the difference.

14. Method for delivering sheet-like products, wherein the products are decelerated in a deceleration unit (6) comprising a plurality of first grippers (7), wherein each individual product is gripped in a respective gripper, decelerated by the movement of the gripper and guided into a first transfer area (500),
**characterized in**
that a re-orientation/conveying device (14) for receiving the sheet-like products from the deceleration unit (6) is provided, said re-orientation/conveying device (14) comprising a plurality of second rotatable grippers (17), that each individual product is gripped by a respective second gripper (17) in the transfer area (500) before or immediately when the product is released by the first gripper (7), is thus transferred from the fist gripper to the second gripper in the transfer area, is then re-oriented by a rotation of the second gripper (17) and is then released in a second transfer area (24).

15. Method according to Claim 14,
**characterized in**
that each of the plurality of second grippers (17) comprises a first actuating member (400), that along the path of the re-orientation/conveying device (15) a first triggering member (300) is provided and that the first actuating member (400) is activated when it passes the first triggering member (300), thus causing the respective second gripper (17) to start rotating about its axis.

16. Method according to one of Claims 14 or 15,
**characterized in**
that a second triggering member (310) is arranged in a stationary position in the first transfer area (500) on the first conveying track (15) and that each of the plurality of second grippers (17) comprises a second actuating member (410) and that the second grippers activate the second actuating member (410) when they pass the second triggering member (310), thus causing the gripper to perform a gripper movement.

## Revendications

1. Dispositif pour délivrer des produits en forme de feuilles, comportant une unité de décélération (6) servant à recevoir des exemplaires pliés (5), l'unité de décélération (6) comprenant une multiplicité de premières pinces (7), et chacune de ces pinces étant agencée de telle sorte qu'elle peut saisir un exemplaire plié (5) dans une zone de saisie de l'exemplaire et libérer ce dernier dans une première zone de transfert (500),
caractérisé en ce
que les dispositifs comportant en outre un dispositif de renvoi/de convoyage (14) pour la réception d'exemplaires pliés (5) par l'unité de décélération (6), et dans lequel dispositif de renvoi/de convoyage (14) comprend une multiplicité de secondes pinces rotatives (17) et que chacune des secondes pinces (17) peut saisir un exemplaire plié respectif (5) dans l'unité de décélération avant ou à l'instant de libération du produit plié par l'unité de décélération, le dévier ensuite et le libérer dans une seconde zone de transfert (24).

2. Dispositif selon la revendication 1, caractérisé en ce
que le dispositif de renvoi/de convoyage (14) comprend en outre une première de bande convoyeuse circulante (15), que les autres pinces (17) sont montées sur la bande convoyeuse circulante (15) et qu'une première partie de la première bande convoyeuse (15) est dans une large mesure parallèle à la première zone de transfert (500).

3. Dispositif selon la revendication 2, caractérisé en ce
qu'il est prévu un premier organe de déclenchement (300) le long de la voie du dispositif de renvoi/de convoyage (14) et que chaque pince de la multiplicité des secondes pinces (17) comprend un premier organe d'actionnement (400) qui, lors du passage devant le premier organe de déclenchement (300) est activé par ce dernier, la seconde pince respective (17) tournant autour de son axe respectif lors de l'activation de son premier organe respectif d'actionnement (400).

4. Dispositif selon la revendication 2 ou 3, caractérisé en ce
qu'il est en outre prévu un second organe de déclenchement (310), qui est monté fixe sur la première bande convoyeuse (15) dans la première zone de transfert(500) et que chaque pince de la multiplicité de secondes pinces (17) comprend un second organe d'actionnement (410), qui est activé, lors du passage devant le second organe de déclenchement (310), la seconde pince respective (17) exécutant un déplacement lors de l'activation de son organe respectif d'actionnement (410).

5. Dispositif selon l'une des revendications 1 à 4, caractérisé en ce
qu'en outre pour la réception d'exemplaires pliés (5) par le dispositif de renvoi/de convoyage (14) il est prévu un dispositif de transport (22) qui saisit les exemplaires délivrés par le dispositif de renvoi/de convoyage (14) dans la seconde zone de transfert (24).

6. Dispositif selon la revendication 5, caractérisé en ce
que le dispositif de transport (22) comprend une multiplicité de troisièmes pinces (25) et que chacune des troisièmes pinces (25) est agencée de telle sorte qu'elle peut saisir un exemple plié respectif, à partir du dispositif de renvoi/de convoyage (14), au moment où l'exemplaire plié respectif (5) est libéré par le dispositif de renvoi/de convoyage (14)

7. Dispositif selon la revendication 5, caractérisé en ce
que le dispositif de transport (22) comprend une multiplicité de troisièmes pinces (25) et que chacune des troisièmes pinces (25) est agencée de telle sorte qu'elle peut saisir à partir du dispositif de renvoi/de convoyage (14) un exemple plié respectif (5), avant sa libération par le dispositif de renvoi/de convoyage (14).

8. Dispositif selon la revendication 5, caractérisé en ce
que le dispositif de transport (22) comprend une seconde bande circulante de transport (27), que les troisièmes pinces (25) sont montées sur la seconde bande circulante de transport (27) et qu'une partie de la seconde bande de transport (27) est dans une large mesure parallèle à la première bande convoyeuse (15), dans la seconde zone de transfert (24).

9. Dispositif selon les revendications 2 à 8, qui comprend en outre un guide (2), qui est monté fixe au-dessous de la première bande convoyeuse circulante (15) et supporte les exemplaires pliés (5), alors que ces derniers sont transportés par le dispositif de renvoi/de convoyage (14).

10. Dispositif selon les revendications 1 à 9, caractérisé en ce
que les éléments rotatifs formant pinces (17) sont disposés sur une bande convoyeuse (15) en étant séparés par un intervalle régulier (16).

11. Dispositif selon l'une des revendications 1 à 10, caractérisé en ce
que le dispositif de renvoi/de convoyage (14) fait pivoter les exemplaires pour les amener dans une position dans laquelle le dos est dirigé vers l'avant.

12. Dispositif selon l'une des revendications 5 à 11, caractérisé en ce que
que les troisièmes pinces (25) sont séparées par un second intervalle régulier (23).

13. Dispositif selon la revendication 12, caractérisé en ce
que le premier intervalle régulier (16) est différent du second intervalle régulier (23) et qu'en raison de cette différence, le dispositif de renvoi/de convoyage (14) déplace les exemplaires dans les pinces (25) du dispositif de transport (22).

14. Procédé pour délivrer des produits en forme de feuilles, selon lequel les produits sont décélérés dans une unités de décélération (6) et l'unité de décélération comprend une multiplicité de premières pinces (7), chaque produit individuel étant saisi par une pince respective et étant décéléré sous l'effet du déplacement de la pince et étant guidé dans une première zone de transfert (500),
caractérisé en ce
qu'il est prévu un dispositif de renvoi/de convoyage (14) servant à recevoir les produits en forme de feuilles de la part de l'unité de décélération (6), que ce dispositif comporte une multiplicité de secondes pinces rotatives (17), que chaque produit individuel est saisi par une seconde pince respective (17) dans la zone de transfert (500) avant ou à l'instant de la libération du produit par la première pince (7) et par conséquent est transféré par la première pince à la seconde pince dans la zone de transfert, puis est dévié sous l'effet de la rotation de la seconde pince (17) et est ensuite libéré dans une seconde zone de transfert (24).

15. Procédé selon la revendication 14, caractérisé en ce
que chaque pince de la multiplicité des secondes pinces (17) comporte un premier organe d'actionnement (400) et qu'un premier organe de déclenchement (300) est prévu le long du trajet du dispositif de renvoi/convoyage (15) et que le premier organe d'actionnement (400) est activé lors du passage du premier organe de déclenchement (300), la seconde pince correspondante (17) commençant à tourner autour de son axe.

16. Procédé selon l'une des revendications 14 ou 15, caractérisé en ce
qu'un second organe de déclenchement (310) est monté fixé sur la première bande convoyeuse (15) dans une première zone de transfert (500) et que chaque pince de la multiplicité des secondes pinces (17) comporte un second organe d'actionnement (410) et que les secondes pinces activent le second organe d'actionnement (410) lors du passage devant le second organe de déclenchement (310) de sorte que la pince exécute un déplacement de préhension.
